# EUROPÄISCHE PATENTSCHRIFT

(11) **EP 3 878 053 B1**
(45) Veröffentlichungstag und Bekanntmachung des Hinweises auf die Patenterteilung: **30.04.2025**
(21) Anmeldenummer: 19789891.9
(22) Anmeldetag: 10.10.2019
(51) Int. Cl.: H01R 4/62, H01R 11/12, H01R 43/16

(54) **VERFAHREN ZUR HERSTELLUNG EINES ANSCHLUSSTEILS FÜR ELEKTRISCHE ANLAGEN, ANSCHLUSSTEIL SOWIE VERBINDUNG EINES ANSCHLUSSTEILS MIT EINEM KABEL**
METHOD FOR PRODUCING A CONNECTOR PART FOR ELECTRICAL INSTALLATIONS, CONNECTOR PART, AND CONNECTION OF A CONNECTOR PART TO A CABLE
PROCÉDÉ POUR LA FABRICATION D'UNE PIÈCE DE RACCORDEMENT POUR INSTALLATIONS ÉLECTRIQUES, PIÈCE DE RACCORDEMENT AINSI QUE CONNEXION D'UNE PIÈCE DE RACCORDEMENT AVEC UN CÂBLE

(30) Priorität: 07.11.2018 DE 102018127729
(43) Veröffentlichungstag der Anmeldung: 15.09.2021
(73) Patentinhaber: Auto-Kabel Management GmbH, 79688 Hausen i.W. (DE)
(72) Erfinder: RUDA, Matthias, 45144 Essen (DE)
(74) Vertreter: Cohausz & Florack
(86) Internationale Anmeldenummer: PCT/EP2019/077434
(87) Internationale Veröffentlichungsnummer: WO 2020/094327

(56) Entgegenhaltungen:
- EP-A2- 2 662 934
- DE-A1- 2 249 707
- JP-A- 2013 105 648
- RO-A0- 126 513

## Beschreibung

Der Gegenstand betrifft ein Verfahren zur Herstellung eines Anschlussteils für elektrische Anlagen, insbesondere für ein Bordnetz eines Kraftfahrzeugs. Der Gegenstand betrifft darüber hinaus ein Anschlussteil für elektrische Anlagen sowie die Verbindung eines Anschlussteils mit einem aus mehreren Drähten oder Litzen gebildeten Kabel.

Die Dokumente DE 22 49 707 A1, RO 126 513 A0, EP 2 662 934 A2 und JP 2013 105648 A offenbaren Anschlussteile des Standes der Technik.

Kraftfahrzeuge weisen heutzutage im Zuge der Elektrifizierung eine zunehmende Anzahl an elektrischen Verbrauchern auf. Zur elektrischen Verbindung von elektrischen Anlagen mit den stromführenden Leitungen bzw. Kabeln eines Kraftfahrzeugs werden üblicherweise Anschlussteile verwendet. Aufgrund der zunehmenden Verwendung von Anschlussteilen sowie eines enormen Kostenddrucks werden an Anschlussteile immer höhere Anforderungen gestellt.

So müssen die Anschlussteile nicht nur besonders einfach an die stromführenden Leitungen bzw. Kabel eines Kraftfahrzeugs angeschlossen werden können, sondern sollen ebenfalls eine gute elektrische Leitfähigkeit sowie ein möglichst geringes Gewicht aufweisen. Darüber hinaus soll der Herstellungsprozess der Anschlussteile kostengünstig sowie prozesssicher umsetzbar sein.

Aufgrund der zunehmenden Anzahl an elektrischen Verbrauchern sowie einer dadurch bedingten Zunahme von stromführenden Leitungen bzw. Kabeln werden bevorzugt kleine Kabelquerschnitte verwendet und dadurch auch Anschlussteile mit geringem Querschnitt und einer dadurch resultierenden geringen Größe benötigt.

Aus dem Stand der Technik ist es bekannt, Blechmaterial zu strecken und anschließend umzubiegen, um ein Anschlussteil herzustellen. Ein derartiges Herstellungsverfahren ist allerdings insofern nachteilig, als dass durch die Streckung - insbesondere bei kleinen Anschlussteilen - keine ausreichend dicker Wandstärke des Anschlussteils zur Verfügung gestellt werden kann, wodurch eine Schweißverbindung mit einem elektrischen Leiter bzw. Kabel nicht zuverlässig hergestellt werden kann.

Ebenfalls ist es bekannt, ein Anschlussteil mehrteilig auszugestalten. Dies ist allerdings hinsichtlich der mechanischen Belastbarkeit des Anschlussteils nachteilig und führt zu einem ressourcenaufwendigen Montageprozess.

Davon ausgehend lag dem Gegenstand die Aufgabe zugrunde, ein Verfahren zur Herstellung eines Anschlussteils, ein Anschlussteil sowie eine Verbindung eines Anschlussteils mit einem aus mehreren Drähten oder Litzen gebildeten Kabel anzugeben, mit welchen kleine Geometrien prozesssicher und kostengünstig hergestellt werden können sowie eine zuverlässige Verbindung mit einem Kabel ermöglicht wird.

Diese Aufgabe wird gegenständlich durch ein vorgenanntes Verfahren zur Herstellung eines Anschlussteils gelöst, welches die nachfolgenden Schritte umfasst:
- Tiefziehen eines Blechzuschnitts zur Herstellung einer einen ersten Endbereich und einen zweiten Endbereich aufweisenden Hülse, wobei der erste Endbereich einen Boden aufweist und wobei der zweite Endbereich offen ist,
- Umformen, insbesondere Verpressen, des zweiten Endbereichs zur Erstellung einer Lasche und
- Einbringen eines Durchgangslochs in die Lasche.

Der Tiefziehprozess ermöglicht es, eine Hülse prozesssicher mit nur geringen Toleranzen herzustellen. Dies ist insbesondere für die Produktion von Anschlussteilen mit geringen Maßen vorteilhaft. Des Weiteren weist der Boden des ersten Endbereichs der Hülse aufgrund des Tiefziehprozesses geringe Außenradien auf.

Hierdurch kann der Boden des ersten Endbereichs in vorteilhafter Weise mittels einer Schweißnaht mit einem elektrischen Kabel sowohl mechanisch als auch elektrisch verbunden werden. Es ist insbesondere vorteilhaft, wenn es sich bei der Schweißnaht um eine Reibschweißnaht handelt, also um eine Schweißnaht, die mittels einer Reibschweißung erstellt wurde.

Ebenfalls ist es möglich, einen vorgenannten Tiefziehprozess mit hohen Stückzahlen und niedrigen Taktzeiten durchzuführen, wodurch sich die Anschlussteile kostengünstig produzieren lassen. Auch das Umformen, insbesondere Verpressen, des zweiten Endbereichs zur Erstellung einer Lasche und das Einbringen eines Durchgangslochs in die Lasche ist mit hoher Prozesssicherheit kostengünstig möglich.

Des Weiteren ist das Anschlussteil bevorzugt einstückig ausgestaltet ist. Dies führt zu einer erhöhten Stabilität des Anschlussteils und ebenfalls zu geringen Produktionskosten, da auf aufwendige Montagetätigkeiten verzichtet werden kann.

Gemäß einem Ausführungsbeispiel wird der zweite Endbereich der Hülse derart umgeformt, bevorzugt verpresst, dass Wandinnenseiten der Lasche zumindest teilweise aneinander anliegen und der Querschnitt der Lasche im Wesentlichen ellipsenförmig gebildet ist, wobei eine breite Ebene die maximale Querschnittsbreite der Lasche definiert. Die breite Ebene ist dabei bevorzugt durch die zumindest teilweise aneinander anliegenden Wandinnenseiten der Lasche gebildet. Durch ein Verpressen des zweiten Endbereichs der Hülse kann ein gleichmäßig stabiler elektrischer Kontakt beispielsweise bei einer Klemmkontaktierung an einer elektrisch leitenden Komponente gewährleistet werden. Durch das Verpressen kann zudem die Größe des zweiten Endbereichs des Anschlussteils reduziert werden, was hinsichtlich des benötigten Bauraums vorteilhaft ist.

Ein weiteres Ausführungsbeispiel ist dadurch gekennzeichnet, dass das Durchgangsloch im Wesentlichen orthogonal zu der breiten Ebene in die Lasche eingebracht wird. Die Achse des Durchgangslochs steht somit orthogonal auf der breiten Ebene der Lasche. Mittels eines derartigen Durchgangslochs kann das Anschlussteil beispielsweise mit einem elektrischen Kabel oder mit einem elektrischen Verbraucher, insbesondere mittels einer Schraube, in günstiger Weise verbunden werden. Es ist bevorzugt, dass das Durchgangsloch im Wesentlichen mittig in der breiten Ebene der Lasche eingebracht wird und dass das Durchgangsloch bevorzugt im Wesentlichen kreisförmig gebildet ist.

Nach einem weiteren Ausführungsbeispiel wird die Lasche, insbesondere nach Einbringen des Durchgangslochs, ein- oder mehrfach verformt, bevorzugt verbogen. Es ist ebenfalls bevorzugt, dass das Einbringen des Durchgangslochs und das Verformen der Lasche zeitgleich in einem kombinierten Biege-/Stanzprozess durchgeführt werden. Durch ein Verformen, insbesondere durch ein Verbiegen, der Lasche kann das Anschlussteil an verschiedene Einbauszenarien bzw. den zur Verfügung stehenden Bauraum angepasst werden.

Gemäß einem weiteren Ausführungsbeispiel ist es bevorzugt, dass die Lasche um eine in der breiten Ebene liegende, im Wesentlichen in Querrichtung des Anschlussteils verlaufende Achse verformt wird, insbesondere verbogen wird. Hierdurch lässt sich erreichen, dass das Durchgangsloch in der konstruktionstechnisch geplanten Position vorgesehen ist.

Es ist ebenfalls bevorzugt, dass die Lasche mehrmals verbogen wird, wobei die jeweiligen Biegeachsen, also diejenigen Achsen, um welche die Lasche verbogen wird, im Wesentlichen parallel oder quer zu der in der breite Ebene liegenden, im Wesentlichen in Querrichtung des Anschlussteils verlaufenden Achse gebildet sind. Derartige Biegevorgänge ermöglichen es, variable Befestigungsmöglichkeiten für das Anschlussteil vorzusehen, da die Position des Durchgangslochs an verschiedenartige Einbauszenarien angepasst werden kann.

Nach einem weiteren Ausführungsbeispiel ist es bevorzugt, dass die Hülse nach dem Tiefziehen eine Wandstärke von zumindest 1 mm aufweist. Somit kann gewährleistet werden, dass die Wandstärke des Bodens nach der weiteren Bearbeitung der Hülse eine ausreichende Dicke aufweist, so dass diese mittels einer Schweißverbindung, insbesondere mit einer Reibschweißverbindung, zuverlässig mit einem Kabel verbunden werden kann.

Ein weiterer Aspekt betrifft ein Anschlussteil für elektrische Anlagen, insbesondere für ein Bordnetz eines Kraftfahrzeugs, mit einem ersten Endbereich und mit einem zweiten Endbereich, wobei das Anschlussteil einstückig gebildet ist, wobei der erste Endbereich als geschlossener, U-förmiger Rohrabschnitt gebildet ist, wobei der zweite Endbereich als Lasche mit einem im Wesentlichen ellipsenförmigen Querschnitt gebildet ist und wobei die Lasche ein Durchgangsloch aufweist.

Es ist bevorzugt, dass sich der geschlossene, U-förmige Rohrabschnitt bevorzugt aus einer im Wesentlichen kreisförmig ausgestalteten Wand und einen die Wand unterseitig begrenzenden, ebenfalls im Wesentlichen kreisförmig ausgestalteten Boden zusammensetzt. Vorteile eines derart ausgestalteten Anschlussteils wurden bereits in Zusammenhang mit dem Verfahren zur Herstellung des Anschlussteils erläutert.

Hinsichtlich einer Einsparung an Bauraum ist es vorteilhaft, dass der Außendurchmesser des ersten Endbereichs größer als der Außendurchmesser des zweiten Endbereichs ist. Denn der Außendurchmesser des ersten Endbereichs korrespondiert in der Regel mit dem Außendurchmesser eines zu verbindenden Kabels. Somit können durch einen kleineren Außendurchmesser des zweiten Endbereichs sowohl Bauraum eingespart werden als auch die Verbindungsmöglichkeiten des Anschlussteils vergrößert werden.

Gemäß einem Ausführungsbeispiel wird vorgeschlagen, dass zwischen dem ersten Endbereich und dem zweiten Endbereich ein Übergangsbereich angeordnet ist und dass sich der Übergangsbereich ausgehend von dem ersten Endbereich in Richtung des zweiten Endbereichs im Wesentlichen verjüngt. Es ist bevorzugt, dass der Übergangsbereich ausgehend von dem ersten Endbereich in Richtung des zweiten Endbereichs konisch zuläuft. Allerdings sind ebenfalls andere Arten der Verjüngung denkbar, beispielsweise eine kurvenförmige Verjüngung.

Hinsichtlich einer einfachen und prozesssicheren Herstellung des Anschlussteils ist es bevorzugt, dass der erste Endbereich, der Übergangsbereich sowie zumindest ein Teil des zweiten Endbereichs entlang der Längsachse des Anschlussteils im Wesentlichen spiegelsymmetrisch ausgestaltet sind. Dabei ist es bevorzugt, dass der gesamte zweite Endbereich, mit Ausnahme des verformten Teils der Lasche, ebenfalls spiegelsymmetrisch ausgestaltet ist.

Gemäß einer weiteren Ausgestaltung ist es bevorzugt, dass der erste Endbereich einen Außendurchmesser von maximal 25 mm, insbesondere von maximal 8 mm, aufweist. Derartige Außendurchmesser lassen sich insbesondere durch das Tiefziehen eines Blechzuschnitts mit nur geringen Toleranzen verwirklichen, so dass kleine Anschlussteile gefertigt werden können, die entsprechend zu kleinen Kabeldurchmessern korrespondieren. Kleine Anschlussteile sind ebenfalls hinsichtlich der Materialkosten sowie des Verbrauchs an Bauraum vorteilhaft.

Hinsichtlich der Schweißeigenschaften sowie der Umformeigenschaften des Anschlussteils ist es vorteilhaft, wenn dieses aus Aluminium, aus Kupfer, aus einer Aluminiumlegierung oder aus einer Kupferlegierung gebildet ist.

Besonders kostengünstig lässt sich das Anschlussteil fertigen, wenn es ein Rohrkabelschuh ist. Rohrkabelschuhe sind als Massenware besonders gefragt.

Ein weiterer Aspekt betrifft eine Verbindung eines vorgenannten Anschlussteils mit einem aus mehreren Drähten oder Litzen gebildeten Kabel, wobei das Kabel von einer Stützhülse zur Aufnahme einer endseitigen Stirnseite des Kabels derart umschlossen ist, dass die Drähte oder Litzen des Kabels in der Stützhülse gehalten sind und wobei die Stirnseite des ersten Endbereichs des Anschlussteils mittels einer Schweißnaht mit der Stirnseite des Kabels und/oder der Stirnseite der Stützhülse verschweißt ist.

Indem das vorgenannte Anschlussteil tiefgezogen ist, kann eine ausreichende Bodendicke für eine zuverlässige Schweißverbindung zur Verfügung gestellt werden. Durch die geschlossene Ausgestaltung des Bodens des Anschlussteils ist das Anschlussteil längsdicht mit dem Kabel verbunden, wodurch ein Eintritt von Flüssigkeit, beispielsweise aufgrund von Kapilarkräften, in das Kabel zuverlässig verhindert werden kann.

Hinsichtlich produktionstechnischer Aspekte ist es ferner vorteilhaft, wenn die Schweißnaht eine Reibschweißnaht ist, diese also mittels einer Reibschweißverbindung zwischen der Stirnseite des ersten Endbereichs des Anschlussteils und der Stirnseite des Kabels und/oder der Stirnseite der Stützhülse entsteht. Bevorzugt wird bei dem Schweißvorgang das Anschlussteil rotiert. Insbesondere ist es bevorzugt, dass die Reibschweißverbindung der Stirnseite des ersten Endbereichs sowohl mit der Stirnseite des Kabels als auch mit der Stirnseite der Stützhülse besteht. Die Reibschweißung kann eine Rotationsreibschweißung sein.

Eine weitere Ausgestaltung ist dadurch gekennzeichnet, dass die Stirnseite des Kabels mit der Stirnseite der Stützhülse im Wesentlichen bündig abschließt. Die Stirnseite des Kabels ist vorzugsweise durch die Enden der Drähte oder Litzen gebildet. Dies ermöglicht das zuverlässige Entstehen einer Reibschweißverbindung sowohl mit dem Kabel als auch mit der Stützhülse.

Nach einer weiteren Ausgestaltung ist es vorteilhaft, dass das Kabel im Bereich der Stützhülse abisoliert ist. Hierdurch wird eine zuverlässige elektrische Verbindung zwischen dem Kabel und der Stützhülse ermöglicht.

Nachfolgend wird der Gegenstand anhand einer Ausführungsbeispiele zeigenden Zeichnung näher erläutert. In der Zeichnung zeigen:
- Fig. 1a: eine Seitenansicht eines Ausführungsbeispiels einer Hülse während eines gegenständlichen Verfahrens nach dem Tiefziehen im Schnitt,
- Fig. 1b: das in Fig. 1a dargestellte Ausführungsbeispiel der Hülse nach dem Tiefziehen in einer Vorderansicht,
- Fig. 2a: eine Seitenansicht des in den Fig. 1a und 1b dargestellten Ausführungsbeispiels der Hülse nach dem Verpressen im Schnitt,
- Fig. 2b: das in Fig. 2a dargestellte Ausführungsbeispiel der Hülse nach dem Verpressen in einer Vorderansicht,
- Fig.3a: eine Draufsicht des zuvor dargestellten Ausführungsbeispiels der Hülse nach dem Einbringen eines Durchgangslochs,
- Fig. 3b: das in Fig. 3a dargestellte Ausführungsbeispiel der Hülse nach dem Einbringen des Durchgangslochs in einer gedrehten Vorderansicht,
- Fig. 4a: einen ersten Prozessschritt eines Fügens eines Ausführungsbeispiels des gegenständlichen Anschlussteils mit einem Kabel mittels eines Rotation-Reibschweißverfahrens in einer Seitenansicht,
- Fig. 4b: einen zweiten Prozessschritt des in Fig. 4a dargestellten Fügens,
- Fig. 4c: einen dritten Prozessschritt des in den Fig. 4a und 4b dargestellten Fügens,
- Fig. 5a: ein Ausführungsbeispiel des gegenständlichen Anschlussteils in einer Seitenansicht,
- Fig. 5b: das in Fig. 5a dargestellte Ausführungsbeispiel des Anschlussteils in einer Draufsicht,
- Fig. 6a: ein weiteres Ausführungsbeispiel des gegenständlichen Anschlussteils in einer Seitenansicht,
- Fig. 6b: das in Fig. 6a dargestellte Ausführungsbeispiel des Anschlussteils in einer Draufsicht,
- Fig. 7a: ein weiteres Ausführungsbeispiel des gegenständlichen Anschlussteils in einer Seitenansicht,
- Fig. 7b: das in Fig. 7a dargestellte Ausführungsbeispiel des Anschlussteils in einer Draufsicht,
- Fig. 8a: ein weiteres Ausführungsbeispiel des gegenständlichen Anschlussteils in einer Seitenansicht und
- Fig. 8b: das in Fig. 8a dargestellte Ausführungsbeispiel des Anschlussteils in einer Draufsicht.

In der nachfolgenden Beschreibung der verschiedenen Ausführungsbeispiele werden Bauteile und Elemente mit gleicher Funktion und gleicher Wirkungsweise mit denselben Bezugszeichen versehen, auch wenn die Bauteile und Elemente bei den verschiedenen Ausführungsbeispielen in ihrer Dimension oder Form Unterschiede aufweisen können.

Fig. 1a zeigt eine Seitenansicht eines Ausführungsbeispiels einer Hülse 2 während eines gegenständlichen Verfahrens nach dem Tiefziehen. Die Hülse 2 ist rohrförmig ausgestaltet und weist eine im Wesentlichen kreisförmig ausgestaltete Wand 4 auf. Dies ist in der in Fig. 1b dargestellten Vorderansicht der Hülse 2 erkennbar. Des Weiteren umfasst die Hülse einen ersten Endbereich 6, der einen Boden 8 aufweist und einen zweiten Endbereich 10, welcher offen ausgestaltet ist. Die Hülse 2 weist ein im Wesentlichen U-förmigen Querschnittsprofil auf und ist bevorzugt aus Kupfer, Aluminium oder Legierungen davon gebildet. Die Wandstärke der Hülse 2 beträgt bevorzugt zumindest 1 mm.

In Fig. 2a ist eine Seitenansicht des in den Fig. 1a und 1b dargestellten Ausführungsbeispiels der Hülse 2 nach dem Verpressen dargestellt. Es ist ersichtlich, dass die Innenwände 12 bzw. die innere Mantelfläche der Wand 4 in dem zweiten Endbereich 10 im Wesentlichen aneinander anliegen. Durch das Verpressen hat sich in dem zweiten Endbereich 10 eine Lasche 14 mit einem im Wesentlichen elipsenförmigen Querschnitt gebildet (vgl. Fig. 2b). Der erste Endbereich 6 verjüngt sich mittels eines Übergangsbereichs 16 im Wesentlichen konisch und geht anschließend in den zweiten Endbereich 10 bzw. die Lasche 14 über. Der Übergangsbereich 16 und der erste Endbereich 6 schließen einen innenliegenden Hohlraum 18 ein. In Fig. 2b ist weiter erkennbar, dass der Außendurchmesser d₁ des ersten Endbereichs 6 größer ist als der Außendurchmesser d₂ des zweiten Endbereichs 10 bzw. der Lasche 14. Bevorzugt beträgt der Außendurchmesser d₁ maximal 10 mm, insbesondere maximal 8 mm.

In Fig. 3a ist eine Draufsicht des zuvor dargestellten Ausführungsbeispiels der Hülse 2 nach dem Einbringen eines Durchgangslochs 20 gezeigt. Nach Einbringen des Durchgangslochs 20 sind alle Prozessschritte vollzogen, so dass nun ein Anschlussteil 22 hergestellt wurde. Das Durchgangsloch 20 ist mittig in eine breite Ebene E der Lasche 14 eingebracht. Die breite Ebene E der Lasche 14 ist in Fig. 3b dargestellt und verläuft entlang der maximalen Querschnittsbreite der Lasche 14. Die Längsachse X des Anschlussteils 22 verläuft bevorzugt mittig durch das Durchgangsloch 20.

Die Fig. 4a bis 4c zeigen die Verbindung eines gegenständlichen Anschlussteils 22 mit einem Kabel 24 mittels eines Rotation-Reibschweißverfahrens. Bei dem Kabel 24 handelt es sich vorzugsweise um ein Batteriekabel eines Kraftfahrzeugs, insbesondere zur Verbindung einer Batterie mit einem Starter, einem Generator oder auch mit einer anderen elektrischen Leitung eines Kraftfahrzeugs. Das Kabel 24 setzt sich aus mehreren Litzen oder Drähten 26 zusammen, die von einer Isolation 28 ummantelt sind. Im Endbereich des Kabels 24 ist die Isolation 26 entfernt, sodass die Drähte 26 freiliegen und von einer Stützhülse 30 umschlossen sind. Die Stützhülse 30 ist vorzugweise rund und aus Aluminium, Kupfer oder Legierungen davon gebildet. Zu erkennen ist, dass die Stirnseite 30a der Stützhülse 30 bündig mit dem stirnseitigen Ende 24a des Kabels 24 ist.

Die Stützhülse 30 ist vorzugsweise verpresst, so dass die Drähte 26 innerhalb der Stützhülse 30 eng aneinander liegen. In einem ersten Prozessschritt des Rotations-Reibschweißverfahrens wird das Anschlussteil 22 in Rotation versetzt, wohingegen das Kabel 24 in einem Halter (nicht dargestellt) drehfest angeordnet ist.

In dem in Fig. 4b dargestellten Prozessschritt wird das Anschlussteil 22 derart mit dem Kabel 24 in Kontakt gebracht, dass die Stirnseite 22a des Anschlussteils 22 in Kontakt mit der Stirnseite 30a der Stützhülse 30 und der Stirnseite 24a des Kabels 24 tritt. Hierzu wird das Kabel 24 in Richtung des Pfeils Y auf das Anschlussteil 22 zubewegt.

Aufgrund der Rotation des Anschlussteils 22 entsteht zwischen dem Anschlussteil 22 und dem Kabel 24 bzw. der Stützhülse 30 Reibung, wodurch es zur Erwärmung und Plastifizierung der zueinander in Kontakt stehenden Werkstoffe kommt. Hierdurch wird das Anschlussteil 22 stoffschlüssig mittels einer Reibschweißnaht 32 mit dem Kabel 24 und mit der Stützhülse 30 verschweißt. In Fig. 4c ist eine entsprechend entstandene Reibschweißnaht 32 dargestellt.

In den Fig. 5a bis 8b sind verschiedene Ausführungsbeispiele eines gegenständlichen Anschlussteils 22 dargestellt. Die Anschlussteile 22 unterscheiden sich lediglich durch die Biegeprozesse, denen sie unterzogen wurden. Es ist möglich die Biegeprozesse zeitgleich mit dem Einbringen des Durchgangsloches 20 oder nach Einbringen des Durchgangsloches 20 vorzusehen.

Das in Fig. 5a und 5b dargestellte Anschlussteil 22 wurde keinem Biegeprozess unterzogen. Es entspricht damit im Wesentlichen dem in den Fig. 3a, 3b sowie Fig. 4a bis 4c gezeigten Anschlussteil 22.

Das in den Fig. 6a und 6b dargestellte Anschlussteil 22 bzw. die Lasche 14 des Anschlussteils 22 wurde um zwei Biegeachsen B₁ und B₂ verbogen. Es ist erkennbar, dass die Biegeachsen B₁ und B₂ in Querrichtung des Anschlussteils 22 verlaufen, wobei die Biegeachse B₁ in der in Fig. 3b dargestellten Ebene E liegt und sich die Biegeachse B₂ parallel zu der Biegeachse B₁ erstreckt. Durch die zweifachen Biegung der Lasche 14 wird eine versetzte Anschraubfläche für das Durchgangsloch 20 ermöglicht, wobei die durch das Durchgangsloch 20 verlaufende Achse weiterhin in Querrichtung des Anschlussteils 22 verläuft.

Das ist den Fig. 7a und 7b dargestellte Ausführungsbeispiel des Anschlussteils 22 wurde im Wesentlichen um 90° um eine Biegeachse B₃ verbogen, so dass sich die durch das Durchgangsloch 20 verlaufende Achse im Wesentlichen parallel zu der Längsachse X des Anschlussteils 22 erstreckt.

Fig. 8a sowie 8b zeigen ein Anschlussteil 22, dessen Lasche 14 um insgesamt drei Biegeachsen B₄, B₅ und B₆ verbogen wurde. Hierdurch kann die Lasche 14 an spezielle bauliche Gegebenheiten angepasst werden. Es ist erkennbar, dass die durch das Durchgangsloch 20 verlaufende Achse schräg zu der Längs- und der Querachse des Anschlussteils 22 verläuft.

## Patentansprüche

1. Verfahren zur Herstellung eines Anschlussteils für elektrische Anlagen, insbesondere für ein Bordnetz eines Kraftfahrzeugs, umfassend:
- Tiefziehen eines Blechzuschnitts zur Herstellung einer einen ersten Endbereich und einen zweiten Endbereich aufweisenden Hülse, wobei der erste Endbereich einen Boden aufweist und wobei der zweite Endbereich offen ist,
- Umformen, insbesondere Verpressen, des zweiten Endbereichs zur Erstellung einer Lasche und
- Einbringen eines Durchgangslochs in die Lasche.

2. Verfahren nach dem vorangehenden Anspruch,
**dadurch gekennzeichnet,**
- **dass** der zweite Endbereich der Hülse derart umgeformt wird, dass Wandinnenseiten der Lasche zumindest teilweise aneinander anliegen und der Querschnitt der Lasche im Wesentlichen ellipsenförmig gebildet ist, wobei eine breite Ebene die maximale Querschnittsbreite der Lasche definiert.

3. Verfahren nach einem der vorangehenden Ansprüche,
**dadurch gekennzeichnet,**
**dass** das Durchgangsloch im Wesentlichen orthogonal zu der breiten Ebene in die Lasche eingebracht wird.

4. Verfahren nach einem der vorangehenden Ansprüche,
**dadurch gekennzeichnet,**
- **dass** die Lasche, insbesondere nach Einbringen des Durchgangslochs, ein- oder mehrfach verformt, bevorzugt verbogen, wird und/oder
- **dass** die Lasche um eine in der breiten Ebene liegende, im Wesentlichen in Querrichtung des Anschlussteils verlaufende Achse verformt wird, bevorzugt verbogen wird.

5. Verfahren nach einem der vorangehenden Ansprüche,
**dadurch gekennzeichnet,**
- **dass** die Hülse nach dem Tiefziehen eine Wandstärke von zumindest 1 mm aufweist.

6. Anschlussteil für elektrische Anlagen, hergestellt durch ein Verfahren nach einem der vorangehenden Ansprüche, insbesondere für ein Bordnetz eines Kraftfahrzeugs,
- mit einem ersten Endbereich (6) und
- mit einem zweiten Endbereich (10),
- wobei das Anschlussteil (22) einstückig gebildet ist,
**dadurch gekennzeichnet,**
- **dass** der erste und der zweite Endbereich (6, 10) aus einem tiefgezogenen Blechzuschnitt hergestellt sind, wobei nach dem Tiefziehen der erste Endbereich einen Boden aufweist und der zweite Endbereich offen ist, derart,
- **dass** der erste Endbereich (6) als geschlossener, U-förmiger Rohrabschnitt gebildet ist,
- **dass** der zweite Endbereich (10) nach dem Tiefziehen durch Umformen als Lasche (14) gebildet ist und
- **dass** die Lasche (14) ein Durchgangsloch (20) aufweist.

7. Anschlussteil nach Anspruch 6,
**dadurch gekennzeichnet,**
- **dass** die Lasche einen im Wesentlichen ellipsenförmigen Querschnitt hat.

8. Anschlussteil nach einem der Ansprüche 6 oder 7,
**dadurch gekennzeichnet,**
- **dass** der Außendurchmesser (d₁) des ersten Endbereichs (6) größer ist als der Außendurchmesser (d₂) des zweiten Endbereichs (10).

9. Anschlussteil nach einem der Ansprüche 6 bis 8,
**dadurch gekennzeichnet,**
- **dass** zwischen dem ersten Endbereich (6) und dem zweiten Endbereich (10) ein Übergangsbereich (16) angeordnet ist und
- **dass** sich der Übergangsbereich (16) ausgehend von dem ersten Endbereich (6) in Richtung des zweiten Endbereichs (10) im Wesentlichen verjüngt.

10. Anschlussteil nach einem der Ansprüche 6 bis 9,
**dadurch gekennzeichnet,**
- **dass** der erste Endbereich (6), der Übergangsbereich (16) sowie zumindest ein Teil des zweiten Endbereichs (10) entlang der Längsachse (X) des Anschlussteils (22) im Wesentlichen spiegelsymmetrisch ausgestaltet sind und/oder
- **dass** der erste Endbereich (6) einen Außendurchmesser (d₁) von maximal 25 mm, insbesondere von maximal 8 mm, aufweist.

11. Anschlussteil nach einem der Ansprüche 6 bis 10,
**dadurch gekennzeichnet,**
- **dass** das Anschlussteil (22) aus Aluminium, aus Kupfer, aus einer Aluminiumlegierung oder aus einer Kupferlegierung gebildet ist.

12. Anschlussteil nach einem der Ansprüche 6 bis 11,
**dadurch gekennzeichnet,**
- **dass** das Anschlussteil (22) als geschlossener Rohrkabelschuh gebildet ist.

13. Verbindung eines Anschlussteils (22) nach Anspruch 7 mit einem aus mehreren Drähten (26) oder Litzen gebildeten Kabel (24),
- wobei das Kabel (24) von einer Stützhülse (30) zur Aufnahme einer endseitigen Stirnseite (24a) des Kabels (24) derart umschlossen ist, dass die Drähte (26) oder Litzen des Kabels (24) in der Stützhülse (30) gehalten sind,
**dadurch gekennzeichnet,**
- **dass** die Stirnseite (22a) des ersten Endbereichs (10) des Anschlussteils (22) mittels einer Schweißnaht (32) mit der Stirnseite (24a) des Kabels (24) und/oder der Stirnseite (30a) der Stützhülse (30) verschweißt ist.

14. Verbindung nach dem vorangehenden Anspruch,
**dadurch gekennzeichnet,**
- **dass** die Schweißnaht eine Reibschweißnaht (32) ist.

15. Verbindung nach einem der Ansprüche 13 oder 14,
**dadurch gekennzeichnet,**
- **dass** die Stirnseite (24a) des Kabels (24) mit der Stirnseite (30a) der Stützhülse (30) im Wesentlichen bündig abschließt und/oder
- **dass** das Kabel (24) im Bereich der Stützhülse (30) abisoliert ist.

## Claims

1. Method of manufacturing a connection part for electrical installations, in particular for an on-board network of a motor vehicle, comprising:
- deep-drawing a sheet metal blank for producing a sleeve having a first end region and a second end region, wherein the first end region has a bottom and wherein the second end region is open,
- forming, in particular pressing, the second end region to produce a tab, and
- making a through hole in the tab.

2. Method according to the preceding claim,
**characterized in that**
- the second end region of the sleeve is formed in such a way that inner wall sides of the tab at least partially abut one another and the cross-section of the tab is formed substantially elliptically, wherein a wide plane defines the maximum cross-sectional width of the tab.

3. A method according to any one of the preceding claims,
**characterised in that**
- the through hole is made in the tab substantially orthogonal to the wide plane.

4. Method according to any one of the preceding claims,
**characterized in that**
- the tab is deformed, preferably bent, one or more times, in particular after the through hole has been introduced and/or
- the tab is deformed, in particular bent, about an axis lying in the broad plane and running essentially in the transverse direction of the connecting part.

5. Method according to one of the preceding claims,
**characterized in that**
- the sleeve after deep drawing has a wall thickness of at least 1 mm after deep-drawing.

6. Connection part for electrical installations, in particular for an on-board network of a motor vehicle,
- having a first end region (6) and
- with a second end region (10),
- wherein the connection part (22) is provided as one piece,
**characterized in that**
- the first and the second end region (6, 10) are manufactured from a deep-drawn sheet metal blank, wherein after the deep-drawing the first end region comprises a bottom and the second end region is open, in a way that
- the first end region (5) is provided as a closed, U-shaped tube section,
- that the second end region (10) is formed, after the deep drawing, as a tab (14), and
- that the tab (14) has a through hole (20).

7. Connection part according to claim 6,
**characterized in that**
- the tab (14) has a substantially elliptical cross-section.

8. Connection part according to one of claims 6 or 7,
**characterized in that**
- the outer diameter (d1) of the first end portion (6) is larger than the outer diameter (d2) of the second end portion (10).

9. Connection part according to one of claims 6 or 8,
**characterized in that**
- a transition region (16) is arranged between the first end region (6) and the second end region (10), and
- that the transition region (16) essentially tapers from the first end region (6) towards the second end region (10).

10. Connection part according to one of claims 6 to 9,
**characterized in that**
- the first end region (6), the transition region (16) and at least a part of the second end region (10) are substantially mirror-symmetrical along the longitudinal axis (X) of the connection part (22) and/or
- that the first end region (6) has an outer diameter (d1) of at most 25 mm, in particular of at most 8 mm.

11. Connection part according to one of claims 6 to 10,
**characterized in that**
- the connection part (22) is made of aluminium, copper, an aluminium alloy or a copper alloy.

12. Connection part according to one of claims 6 to 11,
**characterised in that**
- the connection part (22) is formed as a preferably closed tubular cable lug.

13. Connection of a connection part (22) according to claim 7 to a cable (24) made of a plurality of wires (26) or strands,
- wherein the cable (24) is enclosed by a support sleeve (30) for receiving an end face (24a) of the cable (24) in such a way that the wires (26) or strands of the cable (24) are held in the support sleeve (30),
**characterized in that**
- the end face (22a) of the first end region (10) of the connection part (22) is welded by means of a weld seam (32) to the end face (24a) of the cable (24) and/or the end face (30a) of the support sleeve (30).

14. Connection according to the preceding claim,
**characterized in that**
- the weld is a friction weld (32).

15. Joint according to any one of claims 13 or 14,
**characterized in that**
- the end face (24a) of the cable (24) is substantially flush with the end face (30a) of the support sleeve (30) and/or
- that the cable (24) is stripped in the region of the support sleeve (30).

## Revendications

1. Méthode de production d'une pièce de raccordement pour des installations électriques, en particulier pour un réseau de bord d'un véhicule automobile, comprenant :
- emboutir une ébauche de tôle pour produire un manchon ayant une première zone d'extrémité et une deuxième zone d'extrémité, où la première zone d'extrémité a un fond et où la deuxième zone d'extrémité est ouverte,
- former, en particulier presser, la deuxième région d'extrémité pour produire une languette, et
- percer un trou de passage dans la languette.

2. Méthode selon la revendication précédente,
**caractérisé en ce que**
- la deuxième zone d'extrémité du manchon est formée de telle sorte que les côtés intérieures de la paroi de la languette se touchent au moins partiellement et que la section transversale de la languette est formée de manière essentiellement elliptique, où un plan large définit la largeur maximale de la section transversale de la languette.

3. Méthode selon l'une des revendications précédentes,
**caractérisé en ce que**
- le trou de passage est introduit dans la languette d'une façon essentiellement orthogonale au plan large.

4. Méthode selon l'une des revendications précédentes,
**caractérisé en ce que**
- la languette est déformée, de préférence pliée, une ou plusieurs fois, en particulier après l'introduction du trou de passage et/ou
- la languette est déformée, en particulier pliée, autour d'un axe situé dans le plan large et s'étendant essentiellement dans la direction transversale de la pièce de raccordement.

5. Méthode selon l'une des revendications précédentes,
**caractérisé par le fait que**
- le manchon après emboutissage a une épaisseur de paroi d'au moins 1 mm.

6. Pièce de raccordement pour des installations électriques, en particulier pour un réseau de bord d'un véhicule automobile,
- avec une première zone d'extrémité (6) et
- avec une deuxième zone d'extrémité (10),
- où la partie de connexion (22) est fournie en une seule pièce,
**caractérisé en ce que**
- la première et la deuxième zone d'extrémité (6, 10) sont fabriquées à partir d'une ébauche de tôle emboutie, où, après l'emboutissage, la première zone d'extrémité comporte un fond et la deuxième zone d'extrémité est ouverte, de manière à ce que
- la première zone d'extrémité (5) est sous forme d'un tube fermé en forme de U,
- la deuxième zone d'extrémité (10) est formée, après l'emboutissage, d'une languette (14), et
- que la languette (14) comporte un trou de passage (20).

7. Pièce de raccordement selon la revendication 6,
**caractérisé en ce que**
- la languette (14) a une section transversale essentiellement elliptique.

8. Pièce de raccordement selon l'une des revendications 6 ou 7,
**caractérisé en ce que**
- le diamètre extérieur (d1) de la première partie terminale (6) est plus grand que le diamètre extérieur (d2) de la deuxième partie terminale (10).

9. Pièce de raccordement selon l'une des revendications 6 ou 8,
**caractérisé par le fait que**
- une région de transition (16) est arrangée entre la première région d'extrémité (6) et la deuxième région d'extrémité (10), et
- que la zone de transition (16) se rétrécit essentiellement de la première zone d'extrémité (6) vers la deuxième zone d'extrémité (10).

10. Pièce de raccordement selon l'une des revendications 6 à 9,
**caractérisé en ce que**
- la première région d'extrémité (6), la région de transition (16) et au moins une partie de la deuxième région d'extrémité (10) sont essentiellement symétriques par rapport à l'axe longitudinal (X) de la partie de raccordement (22) et/ou
- la première zone d'extrémité (6) a un diamètre extérieur (d1) d'au plus 25 mm, en particulier d'au plus 8 mm.

11. Pièce de raccordement selon l'une des revendications 6 à 10,
**caractérisé en ce que**
- la pièce de raccordement (22) est en aluminium, en cuivre, en alliage d'aluminium ou en alliage de cuivre.

12. Pièce de raccordement selon l'une des revendications 6 à 11,
**se caractérise en ce que**
- la partie de raccordement (22) est constituée d'une cosse de câble tubulaire fermée.

13. Raccordement d'une pièce de raccordement (22) selon la revendication 7 à un câble (24) ayant une pluralité de fils (26) ou de torons,
- où le câble (24) est entouré d'un manchon de support (30) pour recevoir une face d'extrémité (24a) du câble (24) de manière à ce que les fils (26) ou les torons du câble (24) sont maintenus dans le manchon de support (30),
**caractérisé en ce que**
- la face d'extrémité (22a) de la première zone d'extrémité (10) de la partie de raccordement (22) est soudée au moyen d'un cordon de soudure (32) à la face d'extrémité (24a) du câble (24) et/ou à la face d'extrémité (30a) du manchon de support (30).

14. Raccordement selon la revendication précédente,
**caractérisé par le fait que**
- la soudure est une soudure par friction (32).

15. Raccordement selon l'une des revendications 13 ou 14,
**caractérisé par le fait que**
- la face d'extrémité (24a) du câble (24) est essentiellement au même niveau que la face d'extrémité (30a) du manchon de support (30) et/ou
- que le câble (24) est dénudé au niveau de la douille de support (30).
